# EUROPÄISCHE PATENTSCHRIFT

(11) **EP 2 752 381 B1**
(45) Veröffentlichungstag und Bekanntmachung des Hinweises auf die Patenterteilung: **28.03.2018**
(21) Anmeldenummer: 13195475.2
(22) Anmeldetag: 03.12.2013
(51) Int. Cl.: B65H 18/26

(54) **Wickelstation**
Winding station
Station d'enroulement

(30) Priorität: 04.01.2013 DE 102013200066
(43) Veröffentlichungstag der Anmeldung: 09.07.2014
(73) Patentinhaber: Achenbach Buschhütten GmbH & Co. KG, 57223 Kreuztal (DE)
(72) Erfinder: Barten, Axel, 57223 Kreuztal (DE); Kötter, Walter, 51688 Wipperfürth (DE); Greiner, Fridwald, 57539 Heckenhof (DE); Brenner, Richard, 57482 Wenden (DE)
(74) Vertreter: advotec.

(56) Entgegenhaltungen:
- EP-A1- 1 270 469
- EP-A2- 0 963 932
- DE-A1- 3 805 950
- DE-A1- 10 202 020
- DE-A1- 19 520 774
- DE-A1- 19 651 483
- DE-C1- 3 941 384
- JP-A- S6 190 953
- US-A1- 2004 075 011
- US-A1- 2009 236 463

## Beschreibung

Die Erfindung betrifft eine Wickelstation nach dem Oberbegriff des Anspruchs 1.

Wickelstationen der eingangs genannten Art werden insbesondere in Kombination mit einer Schneidstation eingesetzt, in der eine mehrfache Längsteilung eines Folienbands erfolgt und durch die Längsteilung des Folienbands erzeugte Einzelbänder gruppenweise zusammengefasst der Wickelstation mittels einer Bandzuführeinrichtung zugeführt werden.

Aus der DE 10 2008 023 604 A1 ist eine Wickelstation bekannt, die in Bandlaufrichtung einer Schneidstation nachgeordnet ist und eine Wickelwelle sowie eine parallel zur Wickelwelle angeordnete Kontaktwalzeneinheit aufweist, die mittels einer Zustelleinrichtung derart gegenüber der Wickelwelle verschwenkbar ist, dass der Abstand zwischen der Wickelwelle und der Kontaktwalzeneinheit entsprechend dem Radius der auf der Wickelwelle ausgebildeten Bandrollen einstellbar ist und die Kontaktwalzeneinheit mit definierter Kontaktkraft am Bandrollenumfang anliegt.

Die Kontaktwalzeneinheit der bekannten Wickelstation weist einen Walzenkörper auf, der zur Aufbringung der Kontaktkraft mit seinem Walzenumfang an sämtlichen Bandrollen anliegt.

Es hat sich nun herausgestellt, dass es insbesondere aufgrund differierender Schnittkräfte der einzelnen parallel zueinander in der Schneidstation angeordneten Schneidmesserpaarungen zu differierenden Bahnspannungen in den Einzelbändern kommen kann. Dies kann dazu führen, dass trotz einer einheitlich auf die verschiedenen Bandrollen aufgebrachten Kontaktkraft der Kontaktwalzeneinheit die Bandrollen nach ihrer Fertigstellung unterschiedliche Durchmesser aufweisen, oder auch, dass es aufgrund von Schnittkantendeformationen in Kombination mit einer unzureichenden Kontaktkraft zu unerwünschten Formtoleranzen der Bandrollen, insbesondere zu Unrundheiten der Bandrollen kommen kann. Aus der DE 102 02 020 A1 ist eine Wickelstation zum Aufwickeln von Bandmaterial zu einer Mehrzahl parallel zueinander Bandrollen mit einer Wickelwelle zur Aufnahme der Bandrollen und einer Kontaktwalzeneinheit bekannt, deren Abstand zur Wickelwelle mittels einer Zustelleinrichtung verstellbar ist, so dass der Abstand zwischen der Wickelwelle und der Kontaktwalzeneinheit entsprechend dem Radius der auf der Wickelwelle ausgebildeten Bandrollen einstellbar ist, derart dass die Kontaktwalzeneinheit mit definierter Kontaktkraft an einem Bandrollenumfang der Bandrollen anliegt. Die bekannte Wickelstation weist eine Kontaktwalzeneinheit mit einer Mehrzahl von Walzenkörpern auf, die mit einzelnen Bandrollen der auf der Wickelwelle aufgenommenen Bandrollen zusammenwirken. Bei der bekannten Kontaktwalzeneinheit sind die Walzenkörper in Lagerschalen gelagert, die sich seitlich versetzt zum Walzenträger befinden.

Auch die JP S61 90953 A und die DE 38 05 950 A1 zeigen Kontaktwalzeneinheiten, bei denen die Rotationsachsen der Walzenkörper nicht durch den Walzenträger definiert werden, sondern durch Achsen definiert sind, die sich seitlich versetzt zum Walzenträger befinden Eine weitere Wickelstation wird in dem Dokument US 2004/0075011 A1 offenbart. Der vorliegenden Erfindung liegt daher die Aufgabe zugrunde, eine Wickelstation mit einer Kontaktwalzeneinheit vorzuschlagen, die kompakter ausgebildet ist.

Zur Lösung dieser Aufgabe weist die erfindungsgemäße Wickelstation die Merkmale des Anspruchs 1 auf.

Die erfindungsgemäße Wickelstation weist eine Kontaktwalzeneinheit auf, die mit einer Mehrzahl von Walzenkörpern versehen ist, welche mit einzelnen Bandrollen oder einer Bandrollengruppe der auf der Wickelwelle aufgenommenen Bandrollen zusammenwirken.

Der Erfindung liegt der Ansatz zugrunde, durch eine Wickelstation, deren Kontaktwalzeneinheit im Vergleich zu der bekannten Kontaktwalzeneinheit nicht nur einen Walzenkörper, sondern eine Mehrzahl von Walzenkörpern aufweist, eine individuelle Einstellung der Kontaktkraft, mit der der jeweilige Walzenkörper an der zugeordneten Bandrolle oder der zugeordneten Gruppe von Bandrollen anliegt, zu ermöglichen. Idealerweise weist dabei die Kontaktwalzeneinheit eine ausreichende Anzahl von Walzenkörpern auf, um jeder einzelnen Bandrolle einen separaten Walzenkörper zuzuordnen. Versuche haben jedoch auch gezeigt, dass bereits eine Reduzierung der Anzahl der einem einzelnen Walzenkörper zugeordneten Bandrollen ein besseres Ergebnis, also eine bessere Qualität des Aufwickelvorgangs ermöglicht, als es bei einer Kontaktwalzeneinheit mit einem einzelnen durchgehenden Walzenkörper der Fall ist, der zur Anlage gegen sämtliche Bandrollen bestimmt ist.

Erfindungsgemäß sind die Walzenkörper auf einem gemeinsamen Walzenträger der Kontaktwalzeneinheit um eine durch den Walzenträger definierte Rotationsachse drehbar gelagert. Diese individuelle Relativverstellung des jeweiligen Walzenkörpers gegenüber der zugeordneten Bandrolle kann besonders vorteilhaft dadurch erzielt werden, dass der Walzenträger mit jeweils individuell einem Walzenkörper zugeordneten Vorspanneinrichtungen versehen ist, so dass der Abstand bzw. die Kontaktkraft bezogen auf jede Bandrolle individuell einstellbar ist.

In einer besonders vorteilhaften Ausführungsform, die eine konstruktiv gut in die Kontaktwalzeneinheit zu integrierende Vorspanneinrichtung vorsieht, weist die Vorspanneinrichtung eine Federanordnung auf, die vorteilhaft auf Unrundheiten der Bahnrolle mit einer kurzzeitigen Erhöhung der Kontaktkraft reagiert und somit im Ergebnis eine "Einebnung" der Unrundheiten ermöglicht.

Besonders gute Ergebnisse lassen sich erzielen, wenn die Vorspanneinrichtung darüber hinaus mit einer Dämpfereinrichtung versehen ist.

Wenn in einer besonderen Ausführungsform die Vorspanneinrichtung zwischen einem inneren drehfest auf der Rotationsachse angeordneten Stützring des Walzenträgers und einem Lagerring des Walzenträgers angeordnet ist, auf dem die Walzenkörper drehbar gelagert sind, ist es möglich, die Federanordnung axial in Richtung der gewünschten Kontaktkraft auszurichten, um somit eine besonders funktionssichere und reproduzierbar einstellbare Vorspanneinrichtung zu ermöglichen.

Wie sich herausgestellt hat, sind insbesondere bei geringen Folienbandstärken besonders gute Wickelergebnisse erzielbar, wenn auf einer Bandzuführseite der Wickelwelle zusätzlich zu der auf einer Rückseite der Wickelwelle angeordneten Kontaktwalzeneinheit eine weitere Kontaktwalzeneinheit angeordnet ist, die zumindest einen Walzenkörper aufweist, der mittels einer Zustelleinrichtung derart gegenüber der Wickelwelle verstellbar ist, dass eine tangentiale Zuführung des Bandmaterials zu einem Bandrollenumfang der auf der Wickelwelle ausgebildeten Bandrollen erfolgt.

Wenn darüber hinaus die Zustelleinrichtung mit einer Umschalteinrichtung versehen ist, die eine Umschaltung der Kontaktwalzeneinheit von einem Kontaktmodus, in der der Walzenkörper der Kontaktwalzeneinheit mit definierter Kontaktkraft an dem Bandrollenumfang der Bandrollen anliegt, in einen Umlenkmodus ermöglicht, in dem der Walzenkörper mit definiertem Abstand vom Bandrollenumfang der Bandrollen angeordnet ist, lässt sich die Konfiguration der Wickelstation an unterschiedliche Phasen des Aufwickelvorgangs anpassen, so dass beispielsweise in einer Endphase des Aufwickelvorgangs für die weitere Kontaktwalzeneinheit der Umlenkmodus gewählt wird, in dem die Kontaktwalzeneinheit mit Abstand zum Bandrollenumfang angeordnet ist, und in einer Anfangsphase des Aufwickelvorgangs die weitere Kontaktwalzeneinheit in dem Kontaktmodus betrieben wird, um die Wirkung der auf der Rückseite der Wickelwelle angeordneten Kontaktwalzeneinheit zu unterstützen.

Bei dem beschriebenen Verfahren zum Aufwickeln von Bandmaterial zu einer Mehrzahl parallel zueinander auf einer Wickelwelle angeordneten Bandrollen, bei dem ein Bandrollenumfang der Bandrollen während des Aufwickelns mittels einer in ihrem Abstand zur Wickelwelle mittels einer Zustelleinrichtung kontinuierlich verstellten Kontaktwalzeneinheit mit einer definierten Kontaktkraft beaufschlagt wird, werden die Bandrollen mit einer Mehrzahl von auf einem gemeinsamen Walzenträger angeordneten Walzenkörpern der Kontaktwalzeneinheit beaufschlagt, derart, dass einzelne oder eine Bandrollengruppe der auf der Wickelwelle aufgenommenen Bandrollen mittels jeweils eines Walzenkörpers mit der Kontaktkraft beaufschlagt werden.

Vorzugsweise wird dabei jeder Bandrolle ein Walzenkörper der Kontaktwalzeneinheit zugeordnet.

Besonders vorteilhaft ist es, wenn während die Bandrollen auf einer Rückseite der Wickelwelle mit den Walzenkörpern der Kontaktwalzeneinheit beaufschlagt werden, auf einer Bandzuführseite der Wickelwelle eine tangentiale Zuführung des Bandmaterials zu einem Bandrollenumfang mittels einer weiteren Kontaktwalzeneinheit erfolgt.

Insbesondere in einer Anfangsphase des Wickelverfahrens ist es vorteilhaft, wenn die weitere Kontaktwalzeneinheit während der tangentialen Bandzuführung in einem Kontaktmodus betrieben wird, in dem die Kontaktwalzeneinheit mit definierter Kontaktkraft am Bandrollenumfang anliegt.

In einer anderen Phase, also beispielsweise dann, wenn der Bandrollenumfang bereits dem endgültigen Bandrollenumfang angenähert ist, kann es von besonderem Vorteil sein, wenn die weitere Kontaktwalzeneinheit während der tangentialen Bandzuführung in einem Umlenkmodus mit definiertem Abstand vom Bandrollenumfang angeordnet ist.

Nachfolgend wird eine bevorzugte Ausführungsform der Wickelstation anhand der Zeichnung näher erläutert.

Es zeigen:
- **Fig. 1**: eine Wickelstation in Seitenansicht mit einer auf einer Rückseite einer Aufwickelwelle angeordneten Kontaktwalzeneinheit;
- **Fig. 2**: die in **Fig. 1** dargestellte Kontaktwalzeneinheit gemäß Ansicht II in **Fig. 1**;
- **Fig. 3**: eine Schnittdarstellung der in **Fig. 2** gezeigten Kontaktwalzeneinheit gemäß Schnittlinienverlauf III-III.

**Fig. 1** zeigt eine Wickelstation 10, die in Bandzuführrichtung 11 einer hier nicht näher dargestellten Schneidstation nachgeordnet ist, welche ein Folienband in eine Mehrzahl von parallel zueinander verlaufende Einzelbänder 12 unterteilt, die zur Ausbildung von Bandrollen 13 auf eine Wickelwelle 14 der Wickelstation 10 aufgewickelt werden. Die Wickelstation 10 weist zur Lagerung der Wickelwelle 14 ein Traggestell 15 auf, an das eine hier nicht näher dargestellte Antriebseinrichtung zum Drehantrieb der Wickelwelle 14 angeschlossen ist.

In **Fig. 1** ist mit strichpunktiertem Verlauf ein maximaler Bandrollenumfang 16 angedeutet, der sich infolge eines kontinuierlichen Aufwickelvorgangs am Ende einer Wickelphase einstellt. Um eine gleichmäßige Zuführung der Einzelbänder 12 zur Wickelwelle 14 mit im Wesentlichen konstanter Bahnspannung vom Beginn des Wickelvorgangs bis hin zur Fertigstellung der Bandrollen 13 und somit eine konstante Wickelgüte zu ermöglichen, kann das Traggestell 15 während des Wickelvorgangs in Bandzuführrichtung 11 in einem Maschinengestell 43 translatorisch vorbewegt werden. Die Steuerung der translatorischen Vorwärtsbewegung erfolgt dabei mittelbar über eine Kontaktkraftmessung, wobei am Umfang der sich beim Aufwickeln stetig vergrößernden Bandrollen 13 eine Kontaktwalzeneinheit 17 anliegt, die eine Messung der Kontaktkraft ermöglicht und mit der Vorgabe einer konstanten Sollgröße für die Kontaktkraft eine entsprechende Ansteuerung einer hier nicht näher dargestellten Antriebseinrichtung zum translatorischen Verfahren des Traggestells 15 ermöglicht.

Die in **Fig. 1** beispielhaft dargestellte Kontaktwalzeneinheit 17 ist gegenüber einem oberhalb der Wickelwelle 14 angeordneten Führungsgestell 18 mittels einer hier als Führungsschlitten ausgeführten Zustelleinrichtung 19 translatorisch verfahrbar sowie mittels eines Schwenkgestells 20 gegenüber der Wickelwelle 14 verschwenkbar. Zwischen der Zustelleinrichtung 19 und dem Schwenkgestell 20 ist ein Kraftzylinder 21 angeordnet, der, beispielsweise als Pneumatikzylinder ausgeführt, die Einstellung einer auf das Schwenkgestell 20 wirkenden Kontaktkraft ermöglicht, mit der die Kontaktwalzeneinheit 17 zur Anlage gegen den Bandrollenumfang 16 der Bandrollen 13 gebracht wird.

Wie die in **Fig. 2** dargestellte Ansicht zeigt, weist die Kontaktwalzeneinheit 17 eine Mehrzahl von Walzenkörpern 22 auf, die auf einem gemeinsamen Walzenträger 23 angeordnet sind, der mit seinen axialen Enden 24, 25 in Schwenkhebeln 26 des Schwenkgestells 20 um eine Achse drehbar gelagert ist. Wie **Fig. 2** ferner zeigt, ist jeder Bandrolle 13 ein Walzenkörper 22 der Kontaktwalzeneinheit 17 eindeutig zugeordnet, so dass die von jeweils einer Bandrolle 13 und einem Walzenkörper 22 gebildeten Kontaktpaarungen unabhängig voneinander sind.

Wie **Fig. 3** zeigt, ist jedem Walzenkörper 22 der Kontaktwalzeneinheit 17 eine Vorspanneinrichtung 27 zugeordnet, die im vorliegenden Fall als Federeinrichtung ausgebildet ist, mit zwei Druckfedern 28, 29, die auf einer gemeinsamen, quer zum Bandrollenumfang 16 ausgerichteten Kontaktkraftachse 30 angeordnet sind. Die Druckfedern 28, 29 stützen sich mit ihren inneren Federenden 32 auf der der Wickelwelle 14 zugewandten Seite an einem Stützring 31 ab, der für die Federenden 32 Federaufnahmen 33 aufweist und drehfest auf dem Walzenträger 23 gelagert ist. Die äußeren Federenden 34 der Druckfedern 28, 29 stützen sich in Federaufnahmen 35 eines drehfest auf dem Stützring 31 angeordneten Lagerrings 36 ab, auf dem der Walzenkörper 22 drehbar gelagert ist. Hierzu ist bei dem in **Fig. 3** dargestellten Ausführungsbeispiel der Lagerring 36 als Lagerinnenring ausgebildet und der Walzenkörper 22 als Lageraußenring, zwischen denen eine Wälzkörperanordnung 37 angeordnet ist.

Wie anhand der schematischen Darstellung in **Fig. 3** nachvollziehbar ist, erzeugen aufgrund von Formtoleranzen auf dem Bandrollenumfang 16 einer Bandrolle 13 ausgebildete lokale Erhöhungen E, die beispielsweise infolge einer nicht konstanten Bandspannung beim Aufwickelvorgang der Bandrolle 13 entstehen können, bei Erreichen eines Schnittspunkts mit der Kontaktkraftachse 30 eine Auslenkung der auf der Kontaktkraftachse 30 angeordneten Druckfedern 28, 29 mit Erzeugung einer entsprechenden Federkraft F, die eine kurzzeitige Erhöhung der Kontaktkraft K, mit der der Walzenkörper 22 an der Bandrolle 13 anliegt, bewirkt. Somit kann in gewissem Umfang eine Kompensation von durch Bahnspannungsschwankungen oder auch Schnittkantendeformationen an den Einzelbändern 12 hervorgerufenen Deformationen erreicht werden.

Um eine Dämpfung der translatorischen Ausweichbewegungen des Walzenkörpers 22 zu erreichen, kann ergänzend zu der im vorliegenden Beispiel durch die Druckfedern 28, 29 gebildeten Vorspanneinrichtung 27 eine geeignete Dämpfungseinrichtung vorgesehen werden, die beispielsweise einen Verdrängungsraum für ein viskoses Medium innerhalb des Stützrings 31 aufweisen kann.

Wie **Fig. 1** zu entnehmen ist, kann in einer besonderen Ausführungsform zusätzlich zu der auf einer Rückseite 39 der Wickelwelle 14 angeordneten Kontaktwalzeneinheit 17 auf einer Bandzuführseite 40 der Wickelwelle 14 eine weitere Kontaktwalzeneinheit 41 angeordnet werden, die mittels einer Zustelleinrichtung 42 gegenüber der Wickelwelle 14 verstellbar ist, wobei die Zustelleinrichtung 42 mit einer hier nicht näher dargestellten Umschalteinrichtung versehen ist, die in einem in **Fig. 1** dargestellten Kontaktmodus, in dem die Kontaktwalzeneinheit 41 mit einer definierten Kontaktkraft gegen den Bandrollenumfang 16 der Bandrolle 13 verschwenkt wird, und einem in **Fig. 1** mit strichpunktiertem Linienverlauf dargestellten Umlenkmodus, in dem die Kontaktwalzeneinheit 41 mit Abstand A von dem Umfang der Bandrolle 13 angeordnet ist, ermöglicht.

Die weitere Kontaktwalzeneinheit 41 kann in derselben Art und Weise ausgebildet sein, wie die vorstehend beschriebene Kontaktwalzeneinheit 17. Die weitere Kontaktwalzeneinheit 41 kann jedoch auch in einer einfacheren Ausführungsvariante mit einem einzigen durchgehend auf einem Walzenträger 23 ausgebildeten Walzenkörper versehen sein, der mit seiner axialen Erstreckung sämtliche Bandrollen 13 überdeckt.

## Patentansprüche

1. Wickelstation (10) zum Aufwickeln von Bandmaterial, insbesondere von Aluminiumfolienband, zu einer Mehrzahl parallel zueinander angeordneter Bandrollen (13), mit einer Wickelwelle (14) zur Aufnahme der Bandrollen und einer Kontaktwalzeneinheit (17), deren Abstand zur Wickelwelle mittels einer Zustelleinrichtung (19) verstellbar ist, so dass der Abstand zwischen der Wickelwelle und der Kontaktwalzeneinheit entsprechend dem Radius der auf der Wickelwelle ausgebildeten Bandrollen einstellbar ist, derart, dass die Kontaktwalzeneinheit mit definierter Kontaktkraft an einem Bandrollenumfang (16) der Bandrollen anliegt,
wobei die Kontaktwalzeneinheit eine Mehrzahl von Walzenkörpern (22) aufweist, die mit einzelnen Bandrollen oder einer Bandrollengruppe der auf der Wickelwelle aufgenommenen Bandrollen zusammenwirken,
**dadurch gekennzeichnet,**
**dass** auf einer Bandzuführseite (40) der Wickelwelle (14) zusätzlich zu der auf einer Rückseite (39) der Wickelwelle angeordneten Kontaktwalzeneinheit (17) eine weitere Kontaktwalzeneinheit (41) angeordnet ist,
wobei die weitere Kontaktwalzeneinheit (41) zumindest einen Walzenkörper (22) aufweist, der mittels einer Zustelleinrichtung (42) derart gegenüber der Wickelwelle verstellbar ist, dass eine tangentiale Zuführung des Bandmaterials zum Bandrollenumfang (16) der auf der Wickelwelle ausgebildeten Bandrollen (13) erfolgt,
wobei die Zustelleinrichtung (42) eine Umschalteinrichtung aufweist zur Umschaltung der Kontaktwalzeneinheit (41) von einem Kontaktmodus, in dem der Walzenkörper (22) der Kontaktwalzeneinheit mit definierter Kontaktkraft an dem Bandrollenumfang (16) der Bandrollen (13) anliegt, in einen Umlenkmodus, in dem der Walzenkörper mit definiertem Abstand A vom Bandrollenumfang der Bandrollen angeordnet ist.

2. Wickelstation nach Anspruch 1,
**dadurch gekennzeichnet,**
**dass** die Walzenkörper (22) auf einem Walzenträger (23) der Kontaktwalzeneinheit (17) um eine Rotationsachse (44) drehbar gelagert sind.

3. Wickelstation nach Anspruch 2,
**dadurch gekennzeichnet,**
**dass** der Walzenträger (23) mit einer Mehrzahl von jeweils den Walzenkörpern (22) zugeordneten Vorspanneinrichtungen (27) versehen ist.

4. Wickelstation nach Anspruch 3,
**dadurch gekennzeichnet,**
**dass** die Vorspanneinrichtungen (27) eine Federanordnung aufweisen.

5. Wickelstation nach Anspruch 3 oder 4,
**dadurch gekennzeichnet,**
**dass** die Vorspanneinrichtungen mit einer Dämpfereinrichtung versehen sind.

6. Wickelstation nach Anspruch 4 oder 5,
**dadurch gekennzeichnet,**
**dass** die Vorspanneinrichtungen (27) zwischen einem inneren drehfest auf der Rotationsachse (44) angeordneten Stützring (31) des Walzenträgers (23) und einem Lagerring (36) des Walzenträgers angeordnet sind, auf dem die Walzenkörper (22) drehbar gelagert sind.

## Claims

1. A winding facility (10) for winding up strip material, in particular aluminium foil strips, for forming a plurality of strip spools (13) arranged parallel to each other, having a winding shaft (14) for receiving the strip rolls and a contact roll unit (17) whose distance to the winding shaft can be adjusted by means of an infeed mechanism (19) so as to be able to adapt the distance between the winding shaft and the contact roll unit according to the radius of strip rolls formed on the winding shaft in such a manner that the contact roll unit abuts against a strip roll circumference (16) of the strip rolls using a defined contact force,
wherein the contact roll unit comprises a plurality of roll bodies (22) which interact with individual strip rolls or a strip roll grouping of the strip rolls arranged on the winding shaft,
**characterized in that**
additionally to the contact roll unit (17) arranged on a back side (39) of the winding shaft, another contact roll unit (41) is arranged on a strip feed side (40) of the winding shaft (14)
wherein the other contact roll unit (41) comprises at least one roll body (22) which can be displaced by means of an infeed device (42) in relation to the winding shaft in such a manner that the strip material is fed tangentially to the strip roll circumference (16) of the strip rolls (13) formed on the winding shaft,
wherein the infeed device (42) comprises a switching device for switching the contact roll unit (41) from a contacting mode, in which the roll body (22) of the contact roll unit abuts against the strip roll circumference (16) of the strip rolls using a defined contact force, to a deflection mode, in which the roll body is arranged at a defined distance A to the strip roll circumference of the strip rolls.

2. The winding facility according to claim 1,
**characterized in that**
the roll body (22) is rotatively mounted on a roll carrier (23) of the contact roll unit (17) around a rotational axis (44).

3. The winding facility according to claim 2,
**characterized in that**
the roll carrier (23) is provided with a plurality of pretensioning elements (27) which are each allocated to the roll bodies (22).

4. The winding facility according to claim 3,
**characterized in that**
the pretensioning elements (27) comprise a spring arrangement.

5. The winding facility according to claim 3 or 4,
**characterized in that**
the pretensioning elements are provided with a damping element.

6. The winding facility according to claim 4 or 5,
**characterized in that**
the pretensioning elements (27) are arranged between an inner support ring (31) of the roll carrier (23) arranged on the rotational axis (44) in a torque-proof manner and a mounting ring (36) of the roll carrier, which is rotatively mounted on the roll body (22).

## Revendications

1. Poste (10) d'enroulement pour enrouler du matériau de bande, en particulier des bandes de feuille d'aluminium, pour former une pluralité des bobines (13) de bande disposées parallèlement les unes aux autres, ayant un arbre (14) d'enroulement pour recevoir les bobines de bande et une unité (17) de cylindre de contact dont distance à l'arbre d'enroulement peut être ajustée au moyen d'un dispositif (19) d'avancement de sorte à ce que la distance entre l'arbre d'enroulement et l'unité de cylindre de contact puisse être adaptée selon le radius des bobines de bande formées sur l'arbre d'enroulement de telle manière que l'unité de cylindre de contact vient en appui contre le circonférence (16) de bobine de bande en utilisant une force de contact,
dans laquelle l'unité de cylindre de contact comprend une pluralité des corps (22) de cylindre qui interagissent avec des bobines de bande individuelles ou avec un groupe de bobines de bande des bobines de bande reçues sur l'arbre de cylindre,
**caractérisée en ce qu'**
en plus de l'unité (17) de cylindre de contact disposée sur un côté (39) d'arrière de l'arbre d'enroulement, une outre unité (41) de cylindre de contact est disposée sur le côté (40) d'alimentation de bande de l'arbre (14) d'enroulement
dans laquelle l'outre unité (41) de cylindre de contact comprend au moins un corps (22) de cylindre qui peut être déplacé par rapport à l'arbre d'enroulement au moyen d'un dispositif (42) d'avance de telle manière que le matériau de bande est alimenté tangentiellement au circonférence (16) de bobine de bande de la bobine (13) de bande formée sur l'arbre d'enroulement,
dans laquelle le dispositif (42) d'avance comprend un dispositif de commutation pour commuter l'unité (41) de cylindre de contact d'un mode de contact, dans lequel le corps (22) de cylindre de l'unité de cylindre de contact vient en appui avec le circonférence (16) de bobine de bande de la bobine (13) de bande en utilisant une force de contact, à un mode de déviation, dans lequel le corps de cylindre est disposé à une distance définie A de la circonférence de bobine de bande de la bobine de bande.

2. Poste d'enroulement selon la revendication 1,
**caractérisée en ce que**
le corps (22) de cylindre est monté dans une manière rotative sur le support (23) de cylindre de l'unité (17) de cylindre de contact autour un axe (44) de rotation.

3. Poste d'enroulement selon la revendication 2,
**caractérisée en ce que**
le support (23) de cylindre est prévu d'une pluralité des éléments (27) de précontrainte respectivement classés au corps (22) de cylindre.

4. Poste d'enroulement selon la revendication 3,
**caractérisée en ce que**
les éléments (27) de précontrainte comprend un ensemble de ressort.

5. Poste d'enroulement selon la revendication 3 ou 4,
**caractérisée en ce que**
les éléments de précontrainte sont prévus d'un dispositif d'atténuation.

6. Poste d'enroulement selon la revendication 4 ou 5,
**caractérisée en ce que**
les éléments (27) de précontrainte sont disposés entre une bague (31) de support intérieure du support (23) de cylindre disposée solidaire en rotation sur l'axe (44) de rotation et une bague (36) de montage du support de cylindre, sur laquelle les corps (22) de cylindre sont montés de manière rotative.
